# FASCICULE DE BREVET EUROPEEN

(11) **EP 0 277 859 B1**
(45) Date de publication et mention de la délivrance du brevet: **02.05.1991**
(21) Numéro de dépôt: 88400089.4
(22) Date de dépôt: 18.01.1988
(51) Int. Cl.: B65D 71/00, B65D 5/50

(54) **Cadre présentoir pour verres et articles similaires**
Schaupackung für Gläser und ähnliche Artikel
Display carton for glasses and similar articles

(30) Priorité: 19.01.1987 FR 8700495
(43) Date de publication de la demande: 10.08.1988
(73) Titulaire: VERRERIE CRISTALLERIE D'ARQUES J.G. DURAND & Cie SARL, F-62510 Arques (FR)
(72) Inventeur: Durand, Philippe, "Les Daneaux" F-62510 Arques (FR)
(74) Mandataire: Cournarie, Michèle

(56) Documents cités:
- FR-A- 2 521 954
- GB-A- 785 227
- US-A- 2 074 477
- US-A- 2 322 849

## Description

La présente invention concerne un cadre présentoir pour verres et articles similaires.

On connaît des cadres présentoirs pour verres et articles similaires constitués de deux parois horizontales dont la longueur est supérieure à un multiple du diamètre des articles contenus et deux parois verticales dont la hauteur correspond à la hauteur de l'article contenu, les deux parois horizontales comportant des moyens de retenue des articles et étant fabriqué à partir d'un flan en une matière pliable. Ces cadres sont fabriqués à partir d'une bande de carton ou de matière pliable dont les extrémités sont réunies pour former un cadre ou entourage. Des rabats comportant les moyens de retenue des articles sont articulés sur les parties de la bande constituant les parois horizontales et après pliage et fixation assurent le maintien en place des articles. Les brevets US-A-4 037 721 et US-A-3 931 888 décrivent de tels manchons destinés à recevoir deux rangées d'articles. Des cadres pour une seule rangée d'articles existent également et sont conçus selon une structure similaire à partir d'une bande de carton, ainsi qu'il sera décrit ci-après.

Une telle structure de cadre nécessite l'emploi d'un flan de surface relativement importante et sa mise en forme est difficilement réalisée sur des machines automatiques.

Afin de pallier ces inconvénients, l'invention fournit un cadre présentoir du type mentionné ci-dessus, mais qui est découpé et plié en forme de barquette et dont le panneau central constituant la paroi de fond comporte une fenêtre formant une ouverture sur une grande partie de la surface.

Le panneau formant la paroi de fond comporte des premier et deuxième rabats attenants à deux côtés opposés du panneau central et constituant les parois latérales du cadre et des troisième et quatrième rabat attenants aux deux autres côtés opposés du panneau, ces troisième et quatrième rabats comportant des moyens de retenue des articles ainsi que des pattes de fixation servant à fixer les troisième et quatrième rabats à l'intérieur des premiers et deuxième rabats.

Selon un premier mode de réalisation, les moyens de retenue sont disposés de façon symétrique et sont constitués par des panneaux prolongeant les troisième et quatrième rabats sur leur bord externe, au-delà d'une première ligne de pliage et se terminant au-delà d'une seconde ligne de pliage par un rabat étroit, des découpes de forme appropriée étant prévues dans la partie du panneau comprise entre les deux lignes de pliage pour loger respectivement le pied et le buvant des articles.

Le rabat étroit terminant les panneaux de retenue vient s'appliquer contre la partie non découpée de la paroi de fond, le maintien en place étant assuré par des pattes de fixation qui viennent se fixer dans des encoches pratiquées dans les languettes de fixation des troisième et quatrième rabats sur les premier et deuxième rabats.

Dans un deuxième mode de réalisation, seul l'un des panneaux de retenue prolonge le bord externe de l'un des rabats, l'autre panneau étant découpé dans la paroi de fond. Ceci n'est bien entendu possible que lorsque la hauteur des articles le permet.

D'autres caractéristiques et avantages apparaîtront à la lecture de la description suivante en référence aux dessins annexés, dans lesquels
- la figure 1 est une vue du développé à plat d'un flan pour cadre selon la technique antérieure;
- la figure 2 est une vue du développé à plat d'un flan pour cadre présentoir selon la présente invention;
- la figure 3 est une vue en perspective du flan en cours de mise en forme;
- la figure 4 est une vue en perspective d'un cadre-présentoir selon la figure 2, après montage et introduction d'articles;
- la figure 5 est une vue du développé à plat d'une variante d'un cadre selon la présente invention;
- la figure 6 est une vue du développé à plat d'une autre variante d'un flan pour cadre-présentoir selon la présente invention.

La figure 1 représente schématiquement un flan de la technique antérieure. Il est constitué d'une bande de matière pliable, généralement de carton, de forme générale rectangulaire allongée divisée en quatre panneaux principaux 101 à 104 par des lignes de pliage transversales. Les panneaux 101 et 103 formeront les parois latérales verticales du cadre et les panneaux 102 et 104 formeront les parois horizontales lorsque le flan sera mis sous forme de manchon par collage de la patte 113, articulée sur l'extrémité du panneau 101, sur le bord externe du panneau 104. Les moyens de retenue sont formés de rabats articulés sur les panneaux 102 et 104 et divisés en trois parties (105, 108; 106, 109; 107, 110) par des lignes de pliage longitudinales. La partie 105 ou 108 attenante au panneau 102 ou 104 comporte des découpes 111 et 112, en nombre correspondant au nombre d'articles à emballer, en l'occurrence trois sur le flan représenté, dont la forme est adaptée à l'article à maintenir. Le produit représenté est destiné à des objets de forme cylindrique, par exemple des gobelets dont le fond et le buvant sont pratiquement similaires. Dans le cas de verres à pied, les découpes destinées à recevoir le pied, par exemple les découpes 111, seront de forme différente. Les découpes 111 et 112 sont articulées sur la ligne de pliage entre le panneau 102 et le rabat 105 et le panneau 104 et le rabat 108, de sorte que lorsque les parties 106, 107 et 108, 110, après pliage autour des lignes de pliage longitudinales sont rabattues vers le panneau 102, 104, elles forment, en position d'utilisation, un support de coupe triangulaire. Les articles en appuyant sur les découpes les font rentrer à l'intérieur de ce support et sont alors maintenus en place. Chaque panneau 101 à 104 comporte un volet articulé 101a à 104a, le long d'une ligne de pliage, destiné à être rabattu contre le panneau principal correspondant pour le renforcer et le rigidifier. Ce volet peut également servir à masquer la face sans finition du flan de carton, auquel cas les volets auront une forme symétrique à celle des panneaux correspondants (ainsi que représenté sur la figure 1).

Une fois monté, un flan selon la figure 1 forme un cadre ou manchon destiné à présenter les objets debout, avec deux parois latérales verticales concaves afin de mieux dégager le profil des objets et deux parois horizontales comportant des moyens de retenue.Les faces avant et arrière sont ouvertes et permettent une vision intégrale des articles.

Le cadre présentoir selon la présente invention est préparé à partir d'un flan de conception totalement différente et la figure 2 représente le développé à plat d'un premier mode de réalisation de l'invention.

Le flan 1, qui est en une matière pliable, par exemple du carton, comporte un panneau 2 largement évidé par une fenêtre 3 ne laissant subsister qu'un encadrement de dimensions restreintes. En général, ce panneau sera rectangulaire et les articles seront placés parallèlement à ses petits côtés qui formeront les parois latérales verticales du cadre présentoir (dans le cas d'un seul article de hauteur supérieure au diamètre, les parois verticales seront constituées par les grands côtés; dans le cas de deux articles, on pourra avoir un panneau carré selon le rapport dimensionnel hauteur/diamètre des articles); d'autres cas encore sont envisageables, mais la description sera faite en considérant que les petits côtés du cadre sont verticaux et les grands côtés horizontaux, les modifications à apporter dans le cas contraire étant évidentes.

Les petits côtés du panneau central comportent chacun une ligne de pliage 8, 10 à laquelle s'articule un rabat 4, 5 de forme générale rectangulaire destiné à former les parois latérales verticales du cadre. Le bord externe opposé à la ligne de pliage de chaque rabat est avantageusement incurvé de façon concave de manière à dégager le profil des articles.

Sur les grands côtés du panneau central 2, sont articulés sur des lignes de pliage 9 et 12 des rabats 6 et 7 qui forment les parois horizontales du cadre et les moyens de retenue des articles. Pour former le cadre, les rabats 6 et 7 comportent sur chacun, de leurs bords latéraux une patte de fixation 17, 18, 19, 20 articulée sur une ligne de pliage. Le contour externe de cette patte est prévu pour se conformer au bord externe incurvé des parois latérales à l'intérieur desquelles les pattes seront fixées (de préférence par collage). Chacune de ces pattes comporte une encoche 27 formant un évidement dont l'ouverture est dirigée vers le rabat 4 ou 5 correspondant. Les rabats 6 et 7 sont divisés en trois parties par deux lignes de pliage longitudinales 15, 23 et 16, 26. Des découpes articulées sur des lignes de pliage 15 et 16 constituent les moyens de retenue des articles; sur la figure 2, le rabat 6 est prévu pour constituer la paroi horizontale supérieure au cadre et les découpes 13a, 13b, 13c sont de forme circulaire ou elliptique pour loger les buvants de verres, tandis que le rabat 7 comporte des découpes 14a, 14b et 14c en alignement avec les découpes 13a à 13c, de forme circulaire dans leur première partie, puis selon un segment dont la pointe est remplacée par un arc de cercle en sens inverse, de manière à laisser sur la partie mobile du panneau des avancées dont la partie centrale est incurvée de façon concave, les pieds des verres venant se caler contre cette partie centrale. Les rabats 6 et 7 se terminent par un rabat étroit 23, 24 séparé des découpes 13 et 14 par une ligne de pliage 25, 26. La partie découpée des rabats porte sur chacun de ses bords latéraux, près de la ligne de pliage 25, 26 du rabat étroit, une languette 28, 29, 30, 31 articulée sur le rabat le long d'une ligne de pliage. Lorsque le flan sera plié en barquette et que les pattes de fixation 17, 18, 19 et 20 seront collées sur la face interne des rabats 4 et 5, et que l'on rabattra les éléments de retenue des articles vers l'intérieur du cadre, les languettes viendront se placer dans les encoches 27 des pattes de fixation en maintenant en place les éléments de retenue et en appliquant les rabats étroits 23 et 24 contre le panneau de fond, au voisinage de la fenêtre 3. La partie découpée des rabats dont la largeur est légèrement supérieure à la distance entre les lignes de pliage 9 et 15 et 12 et 16 se trouve alors en position oblique et lorsqu'on introduit les articles dans le cadre, ils exercent une pression sur les découpes 13 et 14 en les appliquant sur la paroi horizontale.

La figure 3 représente le flan de la figure 2 au cours de la première phase de mise en forme. On plie à 90° les rabats latéraux 4 et 5 ainsi que les rabats 6 et 7 puis on colle les pattes de fixation 17 à 20 sur la face interne des rabats 4 et 5. La mise en volume du cadre s'effectue par pliage des rabats 6 et 7 autour des lignes 15, 25 et 16, 26 et introduction des languettes 28 à 31 dans les encoches 27, ce qui verrouille les rabats 6 et 7 en position. Si on le désire, on peut envisager de coller les rabats étroits 23 et 24 contre le panneau central, mais ceci n'est pas indispensable pour le maintien du cadre selon la figure 2.

La figure 4 représente le cadre présentoir terminé dans lequel on a introduit deux verres à pied, la troisième place ayant été laissée vide pour montrer les découpes 11c et 13c appliquées sur les parois horizontales. Cette figure montre également les rabats étroits 23 et 24 appliqués sur le panneau central, leur bord externe étant placé au ras des bords longitudinaux de la fenêtre 3 découpée dans le panneau 2.

Des modifications peuvent bien entendu être apportées au flan représenté sur la figure 2 et deux variantes particulièrement intéressantes seront décrites plus en détail ci-dessous.

La figure 5 représente le développé à plat d'un flan 40 selon l'invention particulièrement intéressant lorsqu'on utilise du carton ou une matière pliable n'ayant de finition que sur un de ses côtés (donc de moindre coût). Les numéros de références identiques à ceux de la figure 2 désignent des parties identiques. La structure générale du flan est similaire à celle du flan de la figure 2, mais en diffère par la découpe du panneau central. La fenêtre 3 ne comporte pas un encadrement sur ses quatre côtés mais deux bandes longitudinales 42a et 42b sur les côtés horizontaux tandis que ses découpes 43a et 43b forment des volets qui seront rabattus sur la partie centrale de la face interne des rabats 4 et 5 respectivement, le bord interne (avant montage) des volets 43a et 43b étant incurvé de façon symétrique à la courbure du bord externe des rabats 4 et 5.

La mise en forme, la mise en volume et le garnissage du cadre présentoir se font comme pour le flan de la figure 2.

La figure 6 représente le développé à plat d'un flan 50 selon un autre mode de réalisation de l'invention.

Dans cette variante, seul un des moyens de retenue des articles est constitué par un panneau prolongeant le rabat formant la paroi horizontale. Sur la figure 6, c'est le moyen de retenue des buvants des verres qui est ainsi constitué mais il est absolument évident que l'inverse est possible. Ce moyen de retenue est identique en tous points aux moyens décrits préalablement.

Par contre la paroi horizontale de dessous ou base du cadre présentoir est constituée par un rabat 57 articulé par une ligne de pliage 58 sur le grand côté inférieur du panneau central. Ce rabat 57 comporte deux pattes de fixation 59 et 60 similaires par leur fonction aux pattes 19 et 20 du rabat 7 des flans des figures 2 et 5 n'ont pas d'encoches 27. Les moyens de retenue des pieds des verres ne sont pas constitués par un panneau prolongeant le rabat sur son bord externe, mais par un volet découpé dans le panneau central, en y formant ainsi une fenêtre. Bien entendu, une telle conception n'est possible que si le rapport diamètre/hauteur des verres l'autorise. Le volet ainsi découpé laisse à la partie supérieure un panneau fixe 52, éventuellement incurvé sur les lignes de jonction aux rabats 4 et 5, de façon à ce que les coins du volet soient arrondis. Ce volet se compose d'un panneau 51 fixe, articulé le long de la ligne de pliage 58 et sur lequel s'articule le long de la ligne de pliage 54 un prolongement dans lequel sont pratiquées les découpes 53a à 53c (ici de même forme que les découpes pour pieds de verre des figures 2 et 5, les bords latéraux et supérieur du prolongement étant libres). Les découpes 53a à 53c sont articulées sur une ligne de pliage 55 délimitant un rabat étroit 56 qui, après pliage du volet le long de la ligne 58, pliage de la partie découpée le long de la ligne 54 et pliage du rabat étroit le long de la ligne 55, viendra s'appliquer à la partie supérieure (partie la plus à gauche sur la figure 6) du rabat 57 et y sera fixée par exemple par collage ou agrafage. Il n'est pas possible dans cette variante de prévoir des languettes de fixation du type des languettes 28 à 30 et c'est pour cela que les encoches 27 n'existent pas dans les pattes de fixation 59 et 60. La mise en volume, la mise en forme et le remplissage s'effectuent d'une manière similaire à celle utilisée pour les flans des figures 2 et 5. Une telle structure permet une économie substantielle de carton.

Les emballages formant cadres présentoirs de la présente invention, tels qu'ils sont décrits dans les exemples de réalisation précédentes ou tels qu'ils peuvent être modifiés sans sortir de la portée des revendications présentent entre autres les avantages suivants:
- On peut voir pratiquement intégralement les articles présentés (faces avant et arrière dégagées, parois latérales incurvées).
- Les buvants des articles sont partiellement dégagés, ce qui permet de juger de leur épaisseur ou de leur finesse par un simple coup d'oeil.
- Les articles peuvent être sortis de leur emballage pour examen par l'acheteur potentiel et y être remis sans détérioration du cadre.
- La fabrication de l'emballage est automatique, la mise en volume du flan se fait dans des machines universelles ("barquetteuse"), le collage des languettes 17 à 20 ainsi que celui des languettes 28 à 31 dans les encoches 27, et éventuellement le collage des rabats étroits 23 et 24 contre la paroi de fond se font également automatiquement; la mise en forme des moyens de retenue des articles se fait également mécaniquement, ainsi que l'introduction des articles dans l'emballage.
- Les articles peuvent être étiquetés une fois mis en place, ce qui supprime les problèmes de positionnement dans l'emballage d'articles préalablement étiquetés.

De tels cadre-présentoirs sont réalisables en de nombreux matériaux, carton ou matière plastique, se prêtant à la découpe et au pliage ainsi qu'à l'impression de tous types.

Comme il a déjà été mentionné, il est évident que ce cadre présentoir permet de présenter un nombre quelconque d'articles, bien que l'exemple de réalisation ait été décrit pour 3 articles seulement, en modifiant en conséquence la longueur des parois horizontales qui doit être légèrement supérieure à x fois le diamètre des x articles à emballer.

En outre de tels cadres-présentoirs se prêtent particulièrement bien à des assemblages modulaires, chaque cadre constituant un module, réunis par collage, ceinturage, banderolage, mise sous film thermorétractable, etc... Il est ainsi envisageable de réunir n modules de x articles pour le stockage, le transport et même la vente.

## Revendications

1. Cadre présentoir pour articles en verre et similaires, constitué de deux parois horizontales dont la longueur est supérieure à un multiple du diamètre des articles qu'il contient et deux parois verticales dont la hauteur correspond à la hauteur des articles contenus, les deux parois horizontales comportant des moyens de retenue des articles, et le cadre étant obtenu à partir d'un flan (1) en une matière pliable, caractérisé en ce que le flan est découpé et plié en forme de barquette dont le panneau central (2) constituant la paroi de fond comporte une fenêtre (3) formant une ouverture sur une grande partie de la surface.

2. Cadre présentoir selon la revendication 1, caractérisé en ce que le panneau central (2) formant la paroi de fond comporte des premier et deuxième rabats (4, 5) attenants à deux côtés opposés du panneau central et constituant les parois latérales du cadre et des troisième et quatrième rabats (6, 7) attenants auw deux autres côtés opposés du panneau, ces troisième et quatrième rabats comportant des moyens de retenue (6, 13; 7, 14) des articles ainsi que des pattes de fixation (17-20) servant à fixer les troisième et quatrième rabats à l'intérieur des premier et deuxième rabats.

3. Cadre présentoir selon les revendications 2, caractérisé en ce qu'au moins un des moyens de retenue des articles est constitué par un panneau prolongeant le rabat (6, 7) sur son bord externe au-delà d'une première ligne de pliage (15, 16) et se terminant au-delà d'une seconde ligne de pliage (25, 26) par un rabat (23, 24), des découpes (13, 14) de forme appropriée étant prévues dans la partie du panneau comprise entre les deux lignes de pliage (15 et 25 ou 16 et 26) pour loger le pied ou le buvant des articles.

4. Cadre présentoir selon la revendication 3, caractérisé en ce que la distance comprise entre lesdites première et seconde lignes de pliage du prolongement du rabat est plus grande que la largeur du rabat.

5. Cadre présentoir selon la revendication 4, caractérisé en ce que le rabat étroit (23, 24) vient s'appliquer contre la paroi de fond (2) de la barquette.

6. Cadre présentoir selon l'une quelconque des revendications 3 à 5, caractérisé en ce que les pattes de fixation (17-20) comportent des encoches (27) et les prolongements des rabats (6, 7) comportent des languettes (28-31) qui viennent se loger dans lesdites encoches pour maintenir en place les éléments de retenue des articles.

7. Cadre présentoir selon l'une quelconque des revendications 1 à 6, caractérisé en ce que des renforts des côtés latéraux du cadre sont constitués par des rabats (43a, 43b) découpés dans le panneau central (42a, 42b).

8. Cadre présentoir selon la revendication 3, caractérisé en ce que l'autre moyen de retenue des articles est constitué par un volet découpé dans le panneau central, en laissant une bande fixe (52), et se compose d'un panneau fixe (51) attenant au rabat (57) formant une paroi horizontale prolongée d'une partie à découpes (53a-53c) articulées sur un rabat étroit (56).

## Patentansprüche

1. Schaupackung für Gegenstände aus Glas und ähnliche Gegenstände, die aus zwei horizontalen Wänden, deren Länge größer ist als ein Vielfaches des Durchmessers der Gegenstände, die sie enthält, und zwei vertikalen Wänden gebildet ist, deren Höhe der Höhe der enthaltenden Gegenstände entspricht, wobei die horizontalen Wände Haltemittel für die Gegenstände aufweisen und die Packung aus einem Zuschnitt (1) aus faltbarem Material hergestellt ist, dadurch gekennzeichnet, daß der Zuschnitt in Form eines offenen, allgemein rechteckigen Behältnisses geschnitten und gefaltet ist, von dem das mittlere Wandfeld (2), das die Bodenwand bildet, ein Fenster (3) aufweist, das über einen großen Teil der Oberfläche eine Öffnung bildet.

2. Schaupackung nach Anspruch 1, dadurch gekennzeichnet, daß das mittlere Wandfeld (2), das die Bodenwand bildet, erste und zweite Klappen (4, 5), die an zwei gegenüberliegende Seiten des mittleren Wandfeldes angrenzen und die Seitenwände der Packung bilden, und dritte und vierte Klappen (6, 7) aufweist, die an die beiden anderen gegenüberliegenden Seiten des Wandfeldes angrenzen, wobei die dritten und vierten Klappen Haltemittel (6, 13; 7, 14) für die Gegenstände und Befestigungslaschen (17-20) enthalten, die dazu dienen, die dritten und vierten Klappen an der Innenseite der ersten und zweiten Klappen zu befestigen.

3. Schaupackung nach Anspruch 2, dadurch gekennzeichnet, daß wenigstens eines der Haltemittel für die Gegenstände aus einem Wandfeld gebildet ist, das die Klappe (6, 7) an ihrem äußeren Rand jenseits einer ersten Faltlinie (15, 16) verlängert und jenseits einer zweiten Faltlinie (25, 26) in einer Klappe (23, 24) endet, wobei Ausschnitte (13, 14) geeigneter Form in dem Wandfeld vorgesehen sind, das zwischen den beiden Faltlinien (15 und 25 oder 16 und 26) enthalten ist, um den Fuß oder den Glasrand aufzunehmen.

4. Schaupackung nach Anspruch 3, dadurch gekennzeichnet, daß die Entfernung zwischen den ersten und zweiten Faltlinien der Verlängerung der Klappe größer ist als die Breite der Klappe.

5. Schaupackung nach Anspruch 4, dadurch gekennzeichnet, daß die schmale Klappe (23, 24) gegen die Bodenwand (2) des Behältnisses anzuliegen kommt.

6. Schaupackung nach irgendeinem der Ansprüche 3 bis 5, dadurch gekennzeichnet, daß die Befestigungslaschen (17-20) Kerben (27) aufweisen und die Klappen (6,7) Zungen (28, 31) aufweisen, die von den Kerben aufgenommen werden, um die Halteelemente für die Gegenstände in ihrer Stellung zu halten.

7. Schaupackung nach irgendeinem der Ansprüche 1 bis 6, dadurch gekennzeichnet, daß Verstärkungen der seitlichen Seiten der Packung durch Klappen (43a, 43b) gebildet sind, die im mittigen Wandfeld (42a, 42b) ausgeschnitten sind.

8. Schaupackung nach Anspruch 3, dadurch gekennzeichnet, daß das andere Festhaltemittel für die Gegenstände durch eine Klappe gebildet ist, die im mittigen Wandfeld ausgeschnitten ist, wobei ein fester Streifen (52) belassen wird, und aus einem Wandfeld (51) besteht, das an die Klappe (57) angrenzt, die eine horizontale verlängerte Wand eines Teils mit Ausschnitten (53a-53c) bildet, die an einer schmalen Klappe (56) angelenkt sind.

## Claims

1. A display container for articles made of glass and the like, comprising two horizontal walls of a length greater than a multiple of the diameter of the articles it contains and two vertical walls of a height corresponding to the height of the articles it contains, the two horizontal walls having retaining means for the articles and the container being produced from a blank (1) of a foldable arterial, characterised in that the blank is cut and folded in the form of a boat-shaped receptacle, the central panel (2) of which, which forms the end wall, being formed with a window (3) which forms an aperture over a large part of the surface.

2. A display container according to claim 1, characterised in that the central panel (2) forming the end wall has first and second flaps (4, 5) adjoining two opposite sides of the central panel and forming the side walls of the container and third and fourth flaps (6, 7) adjoining the other two opposite sides of the panel, said third and fourth flaps having retaining means (6, 13; 7, 14) for the articles and fixing tabs (17-20) for fixing the third and fourth flaps inside the first and second flaps.

3. A display container according to claim 2, characterised in that at least one of the retaining means for the articles is formed by a panel which forms an extension of the flap (6, 7) on its outer edge beyond a first fold line (15, 16) and terminating beyond a second fold line (25, 26) in a flap (23, 24), cut-outs (13, 14) of appropriate sheet being provided in that part of the panel which is situated between the two fold lines (15 and 25 or 16 and 26) to accommodate the foot or edge of the articles.

4. A display container according to claim 3, characterised in that the distance between the said first and second fold lines of the flap extension is larger than the flap width.

5. A display container according to claim 4, characterised in that the narrow flap (23, 24) is applied against the and wall (2) of the receptacle.

6. A display container according to any one of claims 3 to 5, characterised in that the fixing tabs (17-20) have notches (27) and the extensions of the flaps (6, 7) have tongues (28-31) which are accommodated in said notches to hold the article retaining elements in place.

7. A display container according to any one of claims 1 to 6, characterised in that reinforcements of the sides of the container are formed by flaps (43a, 43b) cut out from the central panel (42a, 42b).

8. A display container according to claim 3, characterised in that the other article retaining means is formed by a flap cut from the central panel leaving a fixed strip (52) and consists of a fixed panel (51) adjoining the flap (57) forming a horizontal wall extended by a part having cut-outs (53a-53c) articulated on a narrow flap (56).
